# EUROPÄISCHE PATENTANMELDUNG

(11) **EP 4 779 106 A1**
(43) Veröffentlichungstag der Anmeldung: **22.07.2026**
(21) Anmeldenummer: 25152026.8
(22) Anmeldetag: 15.01.2025
(51) Int. Cl.: E04G 21/18, E04C 5/16, E04G 11/08, E04F 13/08, E04F 17/08

(54) **WALL-CONE**

(71) Anmelder: Toth, Barnabas, 75417 Mühlacker (DE)
(72) Erfinder: Toth, Barnabas, 75417 Mühlacker (DE)
(74) Vertreter: Jeck, Jonathan

(57) **Zusammenfassung**

Die vorliegende Erfindung stellt eine Sicherungseinrichtung für Bewehrungsstäbe in einer Wandkonstruktion bereit. Die Sicherungseinrichtung umfasst mindestens zwei Halteelemente, wobei jedes Halteelement eine Mehrzahl von Öffnungen/Vertiefungen zur Aufnahme von Bewehrungsstäben aufweist, und mindestens einen Abstandshalter, der die mindestens zwei Halteelemente miteinander verbindet und einen vorbestimmten Abstand zwischen den mindestens zwei Halteelementen aufrechterhält. Die mindestens zwei Halteelemente und der mindestens eine Abstandshalter bilden zusammen ein H-förmiges Profil. Die Erfindung ermöglicht eine effiziente und stabile Anordnung von Bewehrungsstäben in Wandkonstruktionen.

## Beschreibung

Die vorliegende Erfindung bezieht sich auf ein Verstärkungssicherungssystem für Wandkonstruktionen gemäß Anspruch 1, und insbesondere auf ein Verstärkungssicherungssystem, ein Wandkonstruktionssystem gemäß Anspruch 9 und ein Verfahren zur Herstellung einer Wandkonstruktion gemäß Anspruch 14, die dazu ausgelegt sein können, Bewehrungsstäbe innerhalb von Betonwänden sicher zu positionieren und gleichzeitig integrierte Befestigungsmöglichkeiten für Trockenbau oder andere anschließende Bauwerke wie Fassaden, temporäre Konstruktionen wie Gerüste bereitzustellen.

Die Herstellung von Stahlbetonwänden ist ein wesentlicher Bestandteil moderner Bauvorhaben. Traditionelle Methoden zur Errichtung solcher Wände umfassen das Aufstellen von Schalungen, das Einbringen von Bewehrungsstäben und das anschließende Gießen von Beton. Diese Vorgehensweise hat sich über Jahrzehnte bewährt und ermöglicht die Erstellung stabiler und langlebiger Bauwerke.

Ein häufig auftretendes Problem bei der konventionellen Herstellung von Stahlbetonwänden ist die präzise Positionierung und Fixierung der Bewehrungsstäbe innerhalb der Schalung. Die korrekte Platzierung der Bewehrung ist entscheidend für die strukturelle Integrität der fertigen Wand, erfordert jedoch oft zeitaufwändige und arbeitsintensive Prozesse. Zudem besteht bei der Arbeit in der Höhe ein erhöhtes Sicherheitsrisiko für die Bauarbeiter.

Ein weiteres Problem stellt die Integration von Installationen wie Elektroleitungen oder Rohren in Stahlbetonwände dar. Häufig müssen diese nachträglich in die fertige Wand eingebracht werden, was zusätzlichen Aufwand und potenzielle Schwächungen der Wandstruktur zur Folge haben kann.

Die Verbindung von Stahlbetonwänden mit Trockenbaukonstruktionen stellt eine weitere Herausforderung dar. Oft sind zusätzliche Arbeitsschritte und Befestigungssysteme erforderlich, um eine sichere und effiziente Verbindung zwischen der Betonwand und den Gipskartonplatten herzustellen.

Es wurde erkannt, dass ein verbessertes System zur Sicherung von Bewehrungsstäben benötigt wird, das diese Probleme überwindet und gleichzeitig eine effiziente Integration von Installationen und Trockenbaukonstruktionen ermöglichen kann.

Vorliegend wird ein Wandkonstruktionssystem bereitgestellt. Das Wandkonstruktionssystem umfasst: mindestens zwei Halteelemente , wobei die Halteelemente und mindestens ein Distanzelement ein H-Profil bilden können, wobei die Halteelemente in regelmäßigen Abständen Ausnehmungen zur Aufnahme von Bewehrungsstäben aufweisen; Bewehrungsstäbe, die in den Ausnehmungen der Halteelemente angeordnet sind; und Beton, der die H-Profile und Bewehrungsstäbe umgibt.

Dieses Wandkonstruktionssystem ermöglicht eine effiziente und präzise Montage von Betonwänden mit integrierter Bewehrung. Die regelmäßigen Ausnehmungen in den Halteelementen gewährleisten eine genaue Positionierung der Bewehrungsstäbe und vereinfachen den Aufbauprozess.

Das System kann weiterhin Trockenbauprofile umfassen, die an den Außenkanten der Halteelemente befestigt sind.

Die Integration von Trockenbauprofilen bietet zusätzliche Flexibilität bei der Wandgestaltung und ermöglicht eine einfache Installation von Gipskartonplatten oder anderen Wandverkleidungen.

Das System kann außerdem Gipskartonplatten umfassen, die an den Trockenbauprofilen befestigt sind.

Die Verwendung von Gipskartonplatten als äußere Schicht ermöglicht eine glatte Oberfläche für die fertige Wand und bietet Raum für die Verlegung von technischen Installationen zwischen der Betonwand und den Gipskartonplatten.

Die Halteelemente können U-förmig ausgebildet sein, wobei die U-Form an die Größe der Enden der Distanzhalter angepasst ist, um diese vollständig aufnehmen zu können.

Diese spezielle Formgebung der Halteelemente gewährleistet eine sichere und stabile Verbindung zwischen den Halteelementen und den Distanzhaltern, was die Gesamtstabilität des Wandkonstruktionssystems erhöht.

Die Ausnehmungen in den Halteelementen können in einem Abstand von 5 cm zueinander angeordnet sein.

Dieser bevorzugt gleichmäßige Abstand der Ausnehmungen ermöglicht eine flexible und standardisierte Platzierung der Bewehrungsstäbe, was die Anpassung an verschiedene Wandhöhen und -längen erleichtert.

Das H-Profil, insbesondere dessen Distanzelement kann gleichzeitig als Abstandhalter für die Betondeckung dienen.

Durch die Doppelfunktion des H-Profils als Strukturelement und Abstandhalter wird der Aufbauprozess vereinfacht und die Anzahl der benötigten Komponenten reduziert, was zu einer effizienteren Montage führt.

Vorzugsweise sind die Mehrzahl von Öffnungen/Vertiefungen in den Halteelementen in regelmäßigen Abständen angeordnet.

Vorzugsweise sind die Halteelemente aus Metall oder Kunststoff gefertigt.

Bevorzugt ist der mindestens eine Abstandshalter abnehmbar mit den mindestens zwei Halteelementen verbunden.

Vorzugsweise umfasst die Sicherungseinrichtung weiter mindestens ein Trockenbau-Profil, das an mindestens einem der Halteelemente oder an einem Ende des Abstandshalters befestigbar ist.

Bevorzugt ragt der Abstandshalter durch Öffnungen/Vertiefungen der Halteelemente hindurch und weist bereichsweise einen größeren Durchmesser auf als die Öffnungen/Vertiefungen, wodurch der Abstandshalter einen abstandsdefnierenden Anschlag für die Halteelemente aufweist.

Vorzugsweise sind der Abstandshalter endseitig an den Halteelementen festlegbar, wodurch ein Lösen und/oder Verrutschen der Halteelemente gegenüber dem Abstandshalter verhindert ist.

Bevorzugt sind die Halteelemente und der mindestens eine Abstandshalter als einteiliges Bauteil ausgebildet.

Vorzugsweise umfasst das Wandkonstruktionssystem weiter mindestens eine Gipskartonplatte, die an dem mindestens einen Trockenbauprofil befestigt ist.

Bevorzugt sind die Halteelemente und der mindestens eine Abstandshalter als einteiliges Bauteil ausgebildet.

Vorzugsweise sind die Mehrzahl von Öffnungen/Vertiefungen in den Halteelementen in regelmäßigen Abständen von 5 cm angeordnet.

Bevorzugt ist zwischen der Gipskartonplatte und dem Beton ein Hohlraum ausgebildet, der zur Aufnahme von Versorgungsleitungen geeignet ist.

Vorzugsweise werden das Einsetzen der Mehrzahl von Bewehrungsstäben in die Öffnungen/Vertiefungen der Halteelemente und das Positionieren der Sicherungseinrichtung mit den eingesetzten Bewehrungsstäben in der Schalung in einer horizontalen Position durchgeführt, bevor die Sicherungseinrichtung mit den eingesetzten Bewehrungsstäben mittels eines Krans in eine vertikale Position in der Schalung gebracht wird.

Bevorzugt weisen die Halteelemente eine U-förmige Querschnittsform auf.

Vorzugsweise ist die U-förmige Querschnittsform der Halteelemente an die Größe der Enden der Abstandshalter angepasst.

Bevorzugt weisen die Abstandshalter eine zylindrische Form auf.

Vorzugsweise sind die Trockenbauprofil aus Metall gefertigt.

Bevorzugt sind die Bewehrungsstäbe aus Stahl gefertigt.

Vorzugsweise weist die Gipskartonplatte eine Dicke zwischen 9 mm und 25 mm auf.

Bevorzugt weist der Hohlraum zwischen der Gipskartonplatte und dem Beton eine Breite zwischen 30 mm und 100 mm auf.

Vorzugsweise sind die Halteelemente in vertikalen Abständen zwischen 30 cm und 100 cm angeordnet.

Bevorzugt weisen die Bewehrungsstäbe einen Durchmesser zwischen 6 mm und 32 mm auf.

Vorzugsweise weisen die Abstandshalter eine Länge zwischen 10 cm und 50 cm auf.

Bevorzugt weisen die Öffnungen/Vertiefungen in den Halteelementen einen Durchmesser zwischen 8 mm und 34 mm auf.

Vorzugsweise sind die Halteelemente und die Abstandshalter mittels eines Stecksystems miteinander verbunden.

Alle technischen Merkmale der Erfindung sowohl nach dem allgemeinen Beschreibungsteil wie auch (und/oder) nach der Figurenbeschreibung sind losgelöst voneinander und unabhängig offenbart und sind hiermit in jeder denkbaren Kombination und Unterkombination kombiniert und kombinierbar.

Ausführungsformen der Erfindung werden beispielhaft unter Bezugnahme auf die folgenden Zeichnungen beschrieben:
FIG. 1 zeigt eine isometrische Ansicht eines Wandkonstruktionssystems.
FIG. 2 stellt einen Querschnitt des Wandkonstruktionssystems aus FIG. 1 dar.
FIG. 3 illustriert einen Querschnitt eines Wandkonstruktionssystems.
FIG. 4 zeigt eine Schnittansicht eines Wandkonstruktionssystems.
FIG. 5 stellt eine Schnittansicht eines strukturellen Verstärkungssystems dar.

Das vorliegende Wandkonstruktionssystem kann eine integrierte Lösung für die Erstellung von Stahlbetonwänden mit zusätzlichen Funktionalitäten bieten. Das System kann eine effiziente Konstruktion von Wänden ermöglichen, die sowohl strukturelle Integrität als auch praktische Aspekte für die Gebäudetechnik berücksichtigen.

Ein möglicher Vorteil des Systems kann in der Option liegen, Anschlüsse an der Außenkante der Wand vorzusehen. Diese Anschlusspunkte können die einfache Montage von Trockenbauwänden erlauben. Dadurch kann ein Zwischenraum zwischen der Stahlbetonwand und den Gipskartonplatten entstehen, der für die Verlegung von technischen Gebäudeausrüstungen genutzt werden kann.

Das System kann die freie Führung von Leitungen für Wasser, Heizung und Strom innerhalb dieses Zwischenraums ermöglichen. Diese Anordnung kann die Installation und Wartung von Gebäudetechnik vereinfachen, ohne die strukturelle Integrität der Stahlbetonwand zu beeinträchtigen.

Durch die Integration von Bewehrung, Betonierung und Vorbereitung für den Trockenbau in einem System kann der Bauprozess möglicherweise vereinfacht und beschleunigt werden. Das Wandkonstruktionssystem kann somit eine Lösung bieten, die sowohl die strukturellen Anforderungen an eine Stahlbetonwand erfüllen als auch praktische Aspekte der Gebäudetechnik und Innenraumgestaltung berücksichtigen kann.

Die Halteelemente 3 können ein wesentlicher Bestandteil des Wandkonstruktionssystems sein, wie in FIG. 1 bis FIG. 5 dargestellt. Ein Halteelement 3 kann Teil eines H-Profils sein, das zusammen mit einem Distanzelement 4 gebildet werden kann. Das H-Profil kann mehrere wichtige Funktionen innerhalb des Systems erfüllen.

Die Halteelemente 3 können so konzipiert sein, dass sie die Bewehrungsstäbe 1 positionieren und halten. Grundsätzlich können die Haltelemente ausgebildet sein, Bewährungsstäbe sowohl an ihrer Innenseite als auch ihrer Außenseite festzulegen. Wie in FIG. 5 zu sehen ist, kann das H-Profil eine charakteristische Form aufweisen, bei der zwei parallele Flansche durch einen Steg verbunden sind. Diese Struktur kann es dem Halteelement 3 ermöglichen, die Bewehrungsstäbe 1 zu umschließen und in der gewünschten Position zu fixieren.

Ein mögliches Merkmal des H-Profils können regelmäßige Ausnehmungen sein, die alle 5 cm angeordnet sein können. Diese Ausnehmungen können dafür vorgesehen sein, die Bewehrungsstäbe 1 aufzunehmen, wie in FIG. 4 zu erkennen ist. Durch diese Anordnung kann eine präzise und gleichmäßige Platzierung der Bewehrungsstäbe 1 innerhalb der Wandstruktur gewährleistet werden.

Das H-Profil, weisen Halteelemente 3 und mindestens ein Distanzelement 4 auf und kann gleichzeitig als Abstandhalter für die Betondeckung dienen. Wie in FIG. 2 und FIG. 3 dargestellt, kann diese Funktion einen konstanten Abstand zwischen den Bewehrungsstäben 1 und der äußeren Oberfläche des Betons 2 gewährleisten. Dies kann für den Schutz der Bewehrung und die Langlebigkeit der Wandkonstruktion von Bedeutung sein.

Die Halteelemente 3 können in regelmäßigen Abständen entlang der Höhe der Wand angeordnet sein, wie in FIG. 2 zu sehen ist. Diese Anordnung kann für eine gleichmäßige Verteilung der Kräfte und eine stabile Positionierung der Bewehrungsstäbe 1 über die gesamte Wandhöhe sorgen.

Zusätzlich zu ihrer primären Funktion der Bewehrungspositionierung können die Halteelemente 3 auch Befestigungspunkte für zusätzliche Komponenten bieten. Wie in FIG. 1 und FIG. 4 dargestellt, können an den äußeren Kanten der Halteelemente 3 Trockenbauprofil 5 befestigt werden. Diese Eigenschaft kann die Integration von Trockenbaukonstruktionen ermöglichen und Raum für die Verlegung von Gebäudetechnik zwischen der Betonwand und den Gipskartonplatten 6 schaffen.

Das Wandkonstruktionssystem kann Bewehrungsstäbe 1 umfassen, die eine Rolle in der strukturellen Integrität der Wand spielen können. Wie in FIG. 1 dargestellt, können die Bewehrungsstäbe 1 in einem gitterartigen Muster angeordnet sein. Diese Anordnung kann eine gleichmäßige Verteilung der Kräfte innerhalb der Wandstruktur gewährleisten.

Die Bewehrungsstäbe 1 können durch die Halteelemente 3 in ihrer Position gehalten werden, wie in FIG. 2 und FIG. 3 zu sehen ist. Die Halteelemente 3 können mit regelmäßigen Abständen entlang der Höhe der Wand angeordnet sein und Öffnungen aufweisen, in die die Bewehrungsstäbe 1 eingepasst werden können. Diese Anordnung kann eine präzise Positionierung der Bewehrungsstäbe 1 innerhalb der Wandstruktur ermöglichen.

FIG. 4 zeigt im Detail, wie die Bewehrungsstäbe 1 durch die Ausnehmungen in den Halteelementen 3 geführt werden können. Diese Ausnehmungen können dafür konzipiert sein, die Bewehrungsstäbe 1 aufzunehmen und in der gewünschten Position zu fixieren. Die regelmäßige Anordnung der Ausnehmungen alle 5 cm kann eine flexible und präzise Platzierung der Bewehrungsstäbe 1 erlauben.

Ein Aspekt des Systems kann sein, dass die Halteelemente 3 zusätzliche Bewehrungsstäbe aufnehmen können. Dies kann eine Anpassung der Bewehrungsdichte an spezifische strukturelle Anforderungen ermöglichen. Die Halteelemente 3 können Bewehrungsstäbe sowohl an ihrer Innenseite als auch an ihrer Außenseite aufnehmen, was eine vielseitige Konfiguration der Bewehrung ermöglichen kann.

Zwei oder mehr H-Profile, mit Halteelementen 3 und Distanzelement(en) 4, können die Bewehrungsstäbe 1 miteinander verbinden. Diese Verbindung, wie in FIG. 5 dargestellt, kann ein Bewehrungsmodul für die Wand schaffen. Die H-Profile können nicht nur die korrekte Positionierung der Bewehrungsstäbe 1 gewährleisten, sondern auch zur Gesamtstabilität der Bewehrungsstruktur beitragen.

Die Bewehrungsstäbe 1 können vom Beton 2 umschlossen werden, wie in FIG. 1 bis FIG. 5 zu sehen ist. Diese Einbettung in den Beton 2 kann eine Kraftübertragung zwischen den Bewehrungsstäben 1 und dem umgebenden Beton 2 ermöglichen.

Das Wandkonstruktionssystem kann Abstandshalter 4 umfassen, die eine Rolle in der Gesamtstruktur des Systems spielen können. Wie in FIG. 1 dargestellt, können die Abstandshalter 4 zwischen den Halteelementen 3 positioniert sein und diese miteinander verbinden.

Die Abstandshalter 4 können mehrere Funktionen innerhalb des Systems erfüllen. Eine Funktion der Abstandshalter 4 kann darin bestehen, den Abstand zwischen den gegenüberliegenden Halteelementen 3 aufrechtzuerhalten. Dies ist in FIG. 2 und FIG. 3 zu erkennen, wo die Abstandshalter 4 die Halteelemente 3 auf beiden Seiten der Wand verbinden können. Durch die Aufrechterhaltung dieses Abstands können die Abstandshalter 4 eine gleichmäßige Wanddicke und eine Positionierung der Bewehrungsstäbe 1 innerhalb der Betonstruktur gewährleisten.

Die Abstandshalter 4 können auch zur Gesamtstabilität des Bewehrungsmoduls beitragen. Wie in FIG. 4 und FIG. 5 zu sehen ist, können die Abstandshalter 4 zusammen mit den Halteelementen 3 ein H-Profil bilden. Diese H-Profil-Struktur kann dem Bewehrungsmodul zusätzliche Festigkeit und Stabilität verleihen, was während des Betonierungsprozesses von Bedeutung sein kann.

Ein Abstandshalter 4 kann verschiedene Bereiche aufweisen, die jeweils spezifische Funktionen erfüllen können. Der mittlere Bereich des Abstandshalters 4 kann die gegenüberliegenden Halteelemente 3 verbinden und den Abstand zwischen ihnen bestimmen. Die Endbereiche des Abstandshalters 4 können so gestaltet sein, dass sie eine Verbindung mit den Halteelementen 3 ermöglichen. Diese Verbindung kann durch verschiedene Methoden wie Einrasten, Verschrauben oder andere geeignete Befestigungsmethoden realisiert werden.

Die Länge der Abstandshalter 4 kann variabel sein, um unterschiedliche Wanddicken zu ermöglichen. Dies kann eine flexible Anpassung des Systems an verschiedene bauliche Anforderungen erlauben. Die Abstandshalter 4 können aus verschiedenen Materialien hergestellt werden, wobei die Wahl des Materials von Faktoren wie der erforderlichen Festigkeit, dem Gewicht und der Kompatibilität mit dem umgebenden Beton 2 abhängen kann.

Durch ihre Positionierung innerhalb der Wandstruktur können die Abstandshalter 4 auch zur Betonüberdeckung der Bewehrungsstäbe 1 beitragen. Dies kann ein Aspekt für den Korrosionsschutz der Bewehrung und die Langlebigkeit der Wandkonstruktion sein.

Die Abstandshalter 4 können auch so gestaltet sein, dass sie zusätzliche Funktionen erfüllen. Beispielsweise können sie Durchführungen oder Befestigungspunkte für Installationen wie elektrische Leitungen oder Rohre aufweisen. Dies könnte die Integration von Gebäudetechnik in die Wandstruktur vereinfachen.

Das Wandkonstruktionssystem kann ein Trockenbauprofil 5 und eine Gipskartonplatte 6 umfassen, die zusammen eine Rolle bei der Wandverkleidung und der Integration von Gebäudetechnik spielen können.

Wie in FIG. 1 und FIG. 4 dargestellt, kann ein Trockenbauprofil 5 an den äußeren Kanten der Halteelemente 3 bzw. der Abstandshalter 4 befestigt sein. Das Trockenbauprofil 5 kann als Befestigungspunkt für die Gipskartonplatte 6 dienen und gleichzeitig einen Zwischenraum zwischen der Betonwand und der Gipskartonplatte 6 schaffen.

Eine Gipskartonplatte 6 kann an dem Trockenbauprofil 5 montiert werden, wie in FIG. 1, FIG. 2, FIG. 3 und FIG. 4 zu sehen ist. Die Gipskartonplatte 6 kann die sichtbare Innenoberfläche der Wand bilden und für eine glatte, fertige Oberfläche sorgen.

Der durch das Trockenbauprofil 5 geschaffene Zwischenraum zwischen der Betonwand und der Gipskartonplatte 6 kann die freie Führung von Gebäudetechnik ermöglichen. In diesem Bereich können Leitungen für Wasser, Heizung und Strom verlegt werden, ohne die strukturelle Integrität der Betonwand zu beeinträchtigen.

Das System kann Anschlussmöglichkeiten an der Außenkante der Wand für die Montage von Trockenbauwänden bieten. Diese Anschlusspunkte können durch die Kombination von Trockenbauprofil 5 und Gipskartonplatte 6 realisiert werden. Die Anordnung kann eine flexible und effiziente Installation von Gebäudetechnik ermöglichen, während gleichzeitig eine ästhetisch ansprechende Wandoberfläche geschaffen wird.

Das Wandkonstruktionssystem kann sich durch das Zusammenwirken seiner Komponenten auszeichnen, wodurch eine Wandstruktur geschaffen werden kann. Der Aufbauprozess kann mit der Platzierung eines H-Profils auf dem Boden beginnen, wie in FIG. 1 dargestellt. Dieses H-Profil kann ausHalteelemente 3 und mindestens einem Distanzelement 4 aufweisen.

Die Halteelemente 3 können regelmäßige Ausnehmungen aufweisen, die z.B. alle 5 cm angeordnet sein können. Diese Ausnehmungen können der Aufnahme von Bewehrungsstäben 1 dienen, wie in FIG. 4 zu sehen ist. Durch die Verwendung von zwei oder mehr H-Profilen können die Bewehrungsstäbe 1 miteinander an verschiedenen Positionen miteinander verbunden werden, wodurch ein besonders stabiles Bewehrungsmodul entstehen kann.

Auf dem Modul können Distanzhalter 4 montiert werden, wie in FIG. 2 und FIG. 3 dargestellt. Diese Distanzhalter 4 können die Montage von gegenüberliegenden Halteelementen 3 ermöglichen. Die Halteelemente 3 können weitere Bewehrungsstäbe 1 aufnehmen, wodurch eine flexible Anpassung der Bewehrungsdichte an spezifische strukturelle Anforderungen möglich sein kann.

Das H-Profil, aufweisend Halteelemente 3 und Distanzelemente 4, kann gleichzeitig als Abstandhalter für die Betondeckung dienen. Diese Funktion kann einen konstanten Abstand zwischen den Bewehrungsstäben 1 und der äußeren Oberfläche des Betons 2 gewährleisten, wie in FIG. 5 ersichtlich.

An den Außenkanten der Halteelemente 3 können Trockenbauprofil 5 befestigt werden, wie in FIG. 1 und FIG. 4 zu sehen ist. Diese Trockenbauprofil 5 können Anschlussmöglichkeiten für die Montage von Gipskartonplatten 6 bieten. Durch diese Anordnung kann ein Zwischenraum zwischen der Betonwand und den Gipskartonplatten 6 entstehen, der für die Verlegung von Gebäudetechnik genutzt werden kann.

Der Aufbauprozess einer Wand mittels des erfindungegemäßen Systems kann durch das Gießen von Beton 2 abgeschlossen werden, der die Bewehrungsstäbe 1, Halteelemente 3 und Distanzhalter 4 umschließen kann, wie in allen Figuren dargestellt. Nach dem Aushärten des Betons 2 können die Gipskartonplatten 6 an den Trockenbauprofil 5 montiert werden, wodurch eine glatte Wandoberfläche entstehen kann.

Dieses System kann mehrere Vorteile bieten:
Mögliche Integration von Bewehrung, Betonierung und Vorbereitung für den Trockenbau in einem System.

Potenzielle Vereinfachung und Beschleunigung des Bauprozesses.

Option zur freien Führung von Leitungen für Wasser, Heizung und Strom im Zwischenraum zwischen Betonwand und Gipskartonplatten.

Möglichkeit zur flexiblen Anpassung der Bewehrungsdichte an spezifische strukturelle Anforderungen.

Das erfindungsmäße System und Einrichtung ermöglichen es die Wandbewehrung liegend auf dem Boden zusammenmontieren. Bisher war es erforderlich die Bewehrung stehend mit Bühnen oder Gerüst daneben zu errichten, was Kosten und zeitaufwendig ist. Die Arbeitssicherheit wird duch den Erfindungsgegenstand ebenfalls erhöht z.B. da man nicht von einem Gerüst runterfallen kann

5. Potenzielle präzise Positionierung der Bewehrungsstäbe und konstante Betonüberdeckung.

Durch das Zusammenwirken dieser Komponenten kann ein Wandkonstruktionssystem entstehen, das sowohl die strukturellen Anforderungen an eine Stahlbetonwand erfüllen als auch praktische Aspekte der Gebäudetechnik und Innenraumgestaltung berücksichtigen kann.

Die Reihenfolge der Schritte der hier beschriebenen Verfahren ist beispielhaft, aber die Schritte können in jeder geeigneten Reihenfolge oder gegebenenfalls gleichzeitig durchgeführt werden. Außerdem können Schritte hinzugefügt oder ersetzt werden, oder einzelne Schritte können aus einem der Verfahren entfernt werden, ohne vom Umfang des hier beschriebenen Gegenstands abzuweichen.

Aspekte der oben beschriebenen Beispiele können mit Aspekten anderer beschriebener Beispiele kombiniert werden, um weitere Beispiele zu bilden, ohne die angestrebte Wirkung zu verlieren.

Es versteht sich, dass die obige Beschreibung einer bevorzugten Ausführungsform nur beispielhaft gegeben ist und dass verschiedene Modifikationen von Fachleuten vorgenommen werden können. Was oben beschrieben wurde, umfasst Beispiele für eine oder mehrere Ausführungsformen. Es ist natürlich nicht möglich, jede denkbare Modifikation und Änderung der oben genannten Vorrichtungen oder Verfahren zum Zweck der Beschreibung der vorgenannten Aspekte zu beschreiben, aber ein Fachmann kann erkennen, dass viele weitere Modifikationen und Permutationen verschiedener Aspekte möglich sind. Dementsprechend sollen die beschriebenen Aspekte alle solche Änderungen, Modifikationen und Variationen umfassen, die in den Rahmen der beigefügten Ansprüche fallen.

## Patentansprüche

1. Sicherungseinrichtung für Bewehrungsstäbe in einer Wandkonstruktion, umfassend:
mindestens zwei Halteelemente (3), wobei jedes Halteelement (3) eine Mehrzahl von Öffnungen/Vertiefungen aufweist, die zur Aufnahme von Bewehrungsstäben (1) ausgebildet sind; und
mindestens einen Abstandshalter (4), der die mindestens zwei Halteelemente (3) miteinander verbindet und in einem vorbestimmten Abstand zueinander hält,
wobei die mindestens zwei Halteelemente (3) und der mindestens eine Abstandshalter (4) zusammen ein H-förmiges Profil bilden.

2. Sicherungseinrichtung nach Anspruch 1, **dadurch gekennzeichnet, dass** die Mehrzahl von Öffnungen/Vertiefungen in den Halteelementen (3) in regelmäßigen Abständen angeordnet sind.

3. Sicherungseinrichtung nach Anspruch 1 oder 2, **dadurch gekennzeichnet, dass** die Halteelemente (3) aus Metall oder Kunststoff gefertigt sind.

4. Sicherungseinrichtung nach einem der Ansprüche 1 bis 3, **dadurch gekennzeichnet, dass** der mindestens eine Abstandshalter (4) abnehmbar mit den mindestens zwei Halteelementen (3) verbunden ist.

5. Sicherungseinrichtung nach einem der Ansprüche 1 bis 4, **dadurch gekennzeichnet, dass** sie weiter mindestens ein Trockenbau-Profil (5) umfasst, das an mindestens einem der Halteelemente (3) oder an einem Ende des Abstandshalters (4) befestigbar ist.

6. Sicherungseinrichtung nach Anspruch 5, **dadurch gekennzeichnet, dass** der Abstandshalter (4) durch Öffnungen/Vertiefungen der Halteelemente (3) hindurchragt und bereichsweise einen größeren Durchmesser aufweist, als die Öffnungen/Vertiefungen, wodurch der Abstandshalter (4) einen abstandsdefnierenden Anschlag für die Halteelemente (3) aufweist.

7. Sicherungseinrichtung nach Anspruch 6, **dadurch gekennzeichnet, dass** der Abstandshalter (4) endseitig an den Halteelementen (3) festlegbar sind, wodurch ein Lösen und/oder Verrutschen der Halteelemente (3) gegenüber dem Abstandshalter (4) ist.

8. Die Sicherungseinrichtung nach einem der Ansprüche 1 bis 7, **dadurch gekennzeichnet, dass** die Halteelemente (3) und der mindestens eine Abstandshalter (4) als einteiliges Bauteil ausgebildet sind.

9. Wandkonstruktionssystem, umfassend:
die Sicherungseinrichtung nach einem der Ansprüche 1 bis 8;
eine Mehrzahl von Bewehrungsstäben (1), die in den Öffnungen/Vertiefungen der Halteelemente (3) angeordnet sind.

10. Wandkonstruktionssystem nach Anspruch 9, **dadurch gekennzeichnet, dass** es weiter mindestens eine Gipskartonplatte (6) umfasst, die an dem mindestens einen Trockenbauprofil (5) befestigt ist.

11. Wandkonstruktionssystem nach Anspruch 9 oder 10, **dadurch gekennzeichnet, dass** die Halteelemente (3) und der mindestens eine Abstandshalter (4) als einteiliges Bauteil ausgebildet sind.

12. Wandkonstruktionssystem nach einem der Ansprüche 9 bis 11, **dadurch gekennzeichnet, dass** die Mehrzahl von Öffnungen/Vertiefungen in den Halteelementen (3) in regelmäßigen Abständen von 5 cm angeordnet sind.

13. Wandkonstruktionssystem nach einem der Ansprüche 9 bis 12, **dadurch gekennzeichnet, dass** zwischen der Gipskartonplatte (6) und dem Beton (2) ein Hohlraum ausgebildet ist, der zur Aufnahme von Versorgungsleitungen geeignet ist.

14. Verfahren zur Herstellung einer Wandkonstruktion, umfassend die Schritte:
Bereitstellen der Sicherungseinrichtung nach einem der Ansprüche 1 bis 8;
Einsetzen einer Mehrzahl von Bewehrungsstäben (1) in die Öffnungen/Vertiefungen der Halteelemente (3);
Positionieren der Sicherungseinrichtung mit den eingesetzten Bewehrungsstäben (1) in einer Schalung;
Gießen von Beton (2) in die Schalung, um die Sicherungseinrichtung und die Bewehrungsstäbe (1) zu umgeben.

15. Verfahren nach Anspruch 14, **dadurch gekennzeichnet, dass** das Einsetzen der Mehrzahl von Bewehrungsstäben (1) in die Öffnungen/Vertiefungen der Halteelemente (3) und das Positionieren der Sicherungseinrichtung mit den eingesetzten Bewehrungsstäben (1) in der Schalung in einer horizontalen Position durchgeführt werden, bevor die Sicherungseinrichtung mit den eingesetzten Bewehrungsstäben (1) mittels eines Krans in eine vertikale Position in der Schalung gebracht wird.
